# EUROPÄISCHE PATENTSCHRIFT

(11) **EP 0 393 090 B1**
(45) Veröffentlichungstag und Bekanntmachung des Hinweises auf die Patenterteilung: **16.09.1992**
(21) Anmeldenummer: 88910012.9
(22) Anmeldetag: 12.11.1988
(51) Int. Cl.: E04B 1/19, E04B 1/58

(54) **BAUSATZ ZUR HERSTELLUNG VON TRAGWERKEN**
SET OF BUILDING ELEMENTS FOR FRAMEWORK STRUCTURES
JEU D'ELEMENTS DE CONSTRUCTION POUR CHARPENTES DE SUPPORT

(30) Priorität: 12.01.1988 DE 3800547
(43) Veröffentlichungstag der Anmeldung: 24.10.1990
(73) Patentinhaber: Octanorm-Vertriebs-Gesellschaft mit beschränkter Haftung für Bauelemente, 70794 Filderstadt (DE)
(72) Erfinder: STAEGER, Johannes, Ernst, Otto, D-7031 Neuweiler (DE)
(74) Vertreter: Wilhelm & Dauster Patentanwälte European Patent Attorneys
(86) Internationale Anmeldenummer: EP8801029
(87) Internationale Veröffentlichungsnummer: WO8906724

(56) Entgegenhaltungen:
- CH-A- 483 819
- DD-A- 98 330
- US-A- 2 964 147
- US-A- 2 976 968
- US-A- 3 563 581

## Beschreibung

Die Erfindung betrifft einen Bausatz zur Herstellung von Tragwerken nach dem Oberbegriff des Patentanspruches 1.

Es ist ein Tragwerk bekannt (DE-GM 83 30 969), das zum Aufbau eines Gerüstes dient. Bei dem bekannten Bausatz ist ein mit vier, jeweils unter einem Winkel von 90° zueinanderstehenden Außenflächen versehener kugelförmiger Verbindungsknoten vorgesehen, bei dem in jeder der Außenseiten ein nach einer Seite offener Schlitz vorgesehen ist, der sich nach innen T-profilartig erweitert. In diese offenen Schlitze können dem Profil der T-Nut angepaßte Einhängeköpfe eingefügt werden, die jeweils an den Stirnseiten von Tragstangen vorgesehen sind. Der Verbindungsknoten weist ein zentrales Gewinde auf, mit dem er mit Hilfe von Schraubbolzen, die in fluchtend zu dem Gewinde verlaufenden Tragrohren vorgesehen sind, in diese Tragrohre eingefügt werden kann. Nach dem Einsetzen der Einhängeköpfe der vertikalen Tragstangen wird eine Abschlußscheibe vorgesehen, die durch ein Zwischenstück, das gleichzeitig als Befestigungshilfe zum Verdrehen der Schraubbolzen dient, die Einhängeköpfe festhält, wenn der Verbindungsknoten an dem zugehörigen senkrechten Tragrohr angeschraubt ist. Die auf diese weise aufgebauten Gerüste können jeweils nur aus senkrecht zueinanderstehenden vertikalen und horizontalen Stangen bestehen. Der Aufbau eines solchen Gerüstes ist wegen der notwendigen Schraubarbeiten zeitraubend. Die Gesamtanordnung ist außerdem wegen der Vielzahl der benötigten Teile und wegen ihrer gegenseitigen Montage aufwendig.

Es ist zwar auch eine Knotenverbindung für aus Stangen aufgebaute Konstruktionen bekannt (DE-OS 24 57 674), die einen Aufbau von Traggestellen für gerüst- oder skelettartige Konstruktionen erlaubt, die nicht nur aus rechtwinklig zueinander verlaufenden Stangen bestehen. Bei dieser Bauart ist als Verbindungsknoten ein als hohle Halbkugel ausgestaltetes Element vorgesehen, in dem längs von Großkreisen verlaufende Schlitze vorgesehen sind, in welchen die mit entsprechenden Schraubstiften und Muttern oder Schraubköpfen versehenen Enden von Tragstangen unter verschiedenen Winkeln eingesetzt werden können. Mit solchen Verbindungsknoten lassen sich daher tetraederartig oder auch würfelförmig aufgebaute Grundelemente für Tragwerke bilden, die aus mehreren solchen Grundelementen zusammengesetzt sind. Bei einem solchen Tragwerk allerdings ist zum einen die Herstellung der notwendigen Bauelemente verhältnismäßig aufwendig; die Montage ist umständlich und bedingt, daß das Innere der Halbkugel, die als Verbindungsknoten dient, entweder zum Erfassen der Schraubköpfe oder der Muttern zugängig ist, oder daß Vorkehrungen getroffen sind, die ein nachträgliches Verdrehen der Tragrohre vermeiden, wenn diese mit riegelartigen Köpfen hinter die Schlitze geschoben werden. Die Montage eines solchen Systemes ist wegen der notwendigen Schraubvorgänge für jede einzelne Tragstange zeitraubend und kompliziert.

Bekannt sind auch Anordnungen (Deutsche Bauzeitung, Heft 3, 1967, S. 226), bei denen abgeflachte Enden von rohrartigen Stäben, die aus Aluminium, aus Festigkeitsgründen vorzugsweise aus Stahl bestehen, mit Einkerbungen versehen und in entsprechende Schlitze eines Verbindungsknotens axial und formschlüssig eingedrückt werden. Die Montage ist wegen des angestrebten Klemmsitzes aufwendig. Je nach Verwendungszweck müssen auch verschiedene stranggepreßte Verbindungsknoten und passende Stäbe vorgesehen werden. Schließlich ist aber auch ein Bausatz der eingangs genannten Art bekannt (DD-A-98 330), der einen Verbindungsknoten für Tragstangen vorsieht, der mit mehreren parallel zueinander verlaufenden einseitig offenen Schlitzen versehen ist, in die stirnseitig an den Tragstangen angebrachte Einhängeköpfe formschlüssig eingreifen, die breiter als die Schlitze sind. Diese Einhängeköpfe werden in den etwa zylindrischen Kammern, in die die Schlitze nach innen übergehen, durch eine die freie Seite der Schlitze abdeckende Scheibe gehalten. Die Einhängeköpfe sind als Verdickungen an den flachgequetschten Enden der Tragstangen ausgebildet, die der Länge der Kammern entsprechen und dem querschnitt der Kammern angepaßt sind. Ein Bausatz dieser Art ermöglicht einen einfachen Aufbau eines Traggerüstes, denn es brauchen die Tragstangen nur mit ihren Enden in die zylindrischen Kammern eingesetzt zu werden. Da die Kammern in ihrem querschnitt aber etwas größer ausgelegt sein müssen als es dem Querschnitt der Verdickungen an den Enden der Tragstangen entspricht, wenn die Tragstangen leicht und einfach eingehängt werden sollen, summieren sich jedoch bei einem so hergestellten Tragwerk, je nach den auftretenden Zug- oder Druckkräften, die Toleranzen an allen Verbindungsstellen, z.B. eines Ober- und eines Untergurtes einer Tragwerkdecke, so daß ein Durchhang unabhängig von einer zusätzlichen Belastung unvermeidbar ist.

Der Erfindung liegt die Aufgabe zugrunde, insbesondere für den Einsatz im Messebau, einen Bausatz zur Herstellung von Tragwerken zu schaffen, bei denen ein solcher Durchhang vermieden werden kann, ohne daß der einfache Zusammenbau und die Stabilität des Tragwerkes beeinflußt wird.

Zur Lösung dieser Aufgabe werden bei einem Bausatz der eingangs genannten Art die kennzeichnenden Merkmale des Patentanspruches 1 vorgesehen. Durch diese Maßnahme entstehen zwei Typen von Verbindungsknoten, die jeweils an den Zug- oder Druckkräften ausgesetzten Verbindungsstellen eines Tragwerkes eingesetzt werden. Diese sogenannten Zug- oder Druckknoten sind so ausgelegt, daß die Seite der Kammern, an denen die wulstartigen Verdickungen der Tragstangen anliegen, keine Toleranzen auftreten, weil die Kammerwand um das aus den toleranzen resultierende Maß entsprechend versetzt angeordnet ist. Der durch Toleranzen bedingte Durchhang eines Tragwerkes kann dadurch vermieden werden. Es besteht aber genügend Spiel zum leichten Einführen der Einhängeköpfe der tragstangen, so daß der Aufbau des Tragwerkes sehr einfach und schnell möglich ist. Dabei kann durch den an relativ großen Flächen auftretenden Formschluß, insbesondere wenn die Verdickungen nach Anspruch 3 als ein etwa zylindrischer Wulst ausgebildet sind, die jeweils örtlich auftretende Kraft gering gehalten werden. Es wird auf diese Weise möglich, sowohl für den Verbindungsknoten als auch für die Tragstangen Werkstoffe geringerer Festigkeit zu verwenden, als sie üblicherweise für tragsysteme eingesetzt werden, ohne daß die Stabilität des Tragwerkes beeinträchtigt wird.

Nach dem Anspruch 2 können die Zugverbinder und Druckverbinder in einfacher Weise dadurch hergestellt werden, daß die Mittelachsen der zylindrischen Kammern auf einem Durchmesser liegen, der beim Zugverbinder um das aus den zulässigen Toleranzen resultierende Maß gegenüber dem entsprechenden Durchmesser beim Druckverbinder kleiner ist. Nach den Merkmalen der Ansprüche 3 und 4 bleibt das Tragrohr trotz eines zylindrischen Endstückes einschließlich seines Einhängeteiles. einstückig. Die Herstellung wird dadurch erleichtert und es treten auch keine Probleme an Verbindungsstellen zwischen den Einhängeteilen und dem eigentlichen Tragrohr auf.

Nach den Merkmalen der Ansprüchen 5 und 6 können mit einem gemeinsamen Verbindungsknoten die Tragstangen auch in verschiedenen Ebenen vom Verbindungsknoten aus verlegt werden, was in einfacher Weise ermöglicht, pyramidenartig oder tetraederartig aufgebaute Grundelemente für das tragwerk zu bilden. In allen Fällen genügt es, die durch das Einrollen der freien Enden der flachgequetschten Rohre entstehenden Wülste von einer Seite her in die Kammern des Verbindungsknotens einzuführen und dann in diesen Kammern durch eine aufgeschraubte Scheibe zu sichern, die in besonders einfacher Weise nach den Merkmalen der Ansprüche 7 und 8 ausgebildet sein kann.

Die Erfindung ist anhand eines Ausführungsbeispieles in der Zeichnung dargestellt und wird im folgenden beschrieben. Es zeigen:
Fig. 1 die Seitenansicht eines aus fünf Verbindungsknoten und acht Tragstangen aufgebauten Grundelementes für ein Tragwerk,
Fig. 2 die Draufsicht auf das Grundelement der Fig. 1,
Fig. 3 die Draufsicht auf eine der in der Bodenebene des Grundelementes der Fig. 1 verlaufenden Tragstangen,
Fig. 4 die Seitenansicht der Tragstange der Fig. 3,
Fig. 5 die Draufsicht auf eine der in einer Diagonalebene des Grundelementes der Fig. 1 verlegte Tragstange,
Fig. 6 die Seitenansicht der Tragstange der Fig. 5,
Fig. 7 eine schematische, perspektivische Teildarstellung der in einem Verbindungsknoten anzuordnenden Enden von zwei Tragstangen,
Fig. 8 die Draufsicht auf den Verbindungsknoten der Fig. 7 mit einem eingesetzten Tragrohr und
Fig. 9 schließlich den Aufbau eines Tragwerkes aus einem erfindungsgemäßen Bausatz unter Verwendung der in den Fig. 1 und 2 gezeigten Grundelemente.

In den Fig. 1 und 2 ist ein Grundelement für die Herstellung eines Tragwerkes gezeigt, das aus einem erfindungsgemäßen Bausatz hergestellt ist und das sich, wie anhand der Fig. 9 erläutert werden wird, mit anderen gleichartigen Grundbauelementen zu einem Tragwerk kombinieren läßt. Bei dem Grundelement der Fig. 1 und 2 sind vier in der Bodenebene einer Pyramide mit einer quadratischen Grundfläche und mit vier Seifenflächen in der Form gleichschenkliger Dreiecke angeordnete Tragstangen (1) vorgesehen, die jeweils an ihren Enden in Profilstücken (3) gehalten sind, deren Aufbau anhand der Fig. 7 und 8 erläutert werden wird. Von diesen an den Ecken des Quadrates sitzenden Profilstücken (3) aus erstrecken sich vier Tragstangen (2) diagonal nach oben zur Mitte der Pyramide, in deren senkrecht zur Grundfläche stehender Mittelachse (11) ein fünftes Profilstück (3) liegt. Die Tragstangen (2) verlaufen unter einem Winkel (α) zur Grundfläche, der beim Ausführungsbeispiel 37,5° beträgt. Der Winkel (β) in der Draufsicht der Fig. 2 beträgt 45°.

Die Fig. 3 und 4 lassen erkennen, daß jede der Tragstangen (1) aus einem Rohr besteht, das an seinen beiden Enden flach gequetscht ist und dort mit ebenen Bereichen (1a) versehen ist, die in einen etwa zylinderförmigen Wulst (8) übergehen. Die Achse (12) der beiden Wulste (8) steht dabei senkrecht zur Achse (1′) des Rohres (1). Die Wulste (8) sind durch Einrollen des freien Endes (1b) (Fig. 8) der flachen Endbereiche (1a) der Rohre (1) gebildet. Dies hat den Vorteil einer einteiligen und einfachen Herstellung der Rohre (1) einschließlich ihrer Anschlußbereiche. Möglich wäre es aber auch, an den flach gequetschten Bereichen (1a) halbzylinderartige Streifen mit der Höhe der Bereiche (1a) anzunieten oder halbkugelförmige oder ovale Ausprägungen in den Bereichen (1a) jeweils nach beiden Seiten hin so vorzusehen, daß sich in der Draufsicht nach Fig. 3 der etwa kreisförmige Querschnitt ergibt, der, wie noch erläutert werden wird, dazu dient, in zylinderförmige Kammern (6) der Profilstücke (3) eingeschoben zu werden.

Die Fig. 5 und 6 zeigen, daß die diagonal verlegten Tragrohre (2) im Prinzip ähnlich ausgebildet sind. Auch diese Tragrohre (2) sind an ihren Enden flach gequetscht, allerdings in Bereichen (2a), die unter einem Winkel (α) zur Achse (2′) der Tragrohre (2) verlaufen. Es ergeben sich dadurch, da auch hier die freien Enden ähnlich wie bei den Tragrohren (1) wulstartig eingerollt sind, Wülste (8′) etwa von Zylinderform, deren Achse ebenfalls unter dem Winkel (α) zur Achse (2′) der Tragrohre (2) verläuft. Der Winkel (α) beträgt, wie schon ausgeführt wurde, beim Ausführungsbeispiel 37,5°.

Wie die Fig. 7 und 8 zeigen, genügt es zum Aufbau der Grundelemente der Fig. 1 und 2 - und natürlich auch zum Anbau weiterer Tragstangen zu einem Tragwerk - die Tragstangen (1) bzw. analog die Tragstangen (2) jeweils mit ihrem Wulst (8) in zylindrische Kammern (6) stirnseitig einzuführen, um dadurch bereits eine Sicherung der Tragrohre (1) am Profilteil (3) zu erreichen.

Das Profilteil (3) ist beim Ausführungsbeispiel als ein gezogenes Profilstück mit einer axialen Länge (h) ausgebildet, die der Höhe (h) der Wülste (8, 8′) der Tragstangen (1 bzw. 2) entspricht. In diesem gezogenen Profilstück, das beispielsweise aus Aluminium bestehen kann, sind gleichmäßig auf dem Umfang verteilt, Schlitze (4) angeordnet, die jeweils in zugeordnete zylindrische Kammern (6) münden, deren Achsen parallel zu den Schlitzen (4) und parallel zu der Achse (13) des im übrigen zylindrisch ausgebildeten Profilstückes (3) verlaufen. Die Breite der von den Kammern (6) nach außen führenden Schlitze (4) ist dabei etwas größer ausgebildet als die Breite der flach gequetschten Endbereiche (1a) der Tragrohre (1 bzw. 2). Der Durchmesser der Kammern (6) entspricht in etwa dem Durchmesser der Wulste (8 bzw. 8′), die beim Einrollen der freien Enden (1b) der flach gequetschten Endbereiche (1a) entstehen. Auf diese Weise ergibt sich trotz eines leichten Spieles, das zum leichten Einfügen der Wülste in die Kammern dient, nach dem Einsetzen der Wulste (8 bzw. 8′) in das Profilstück (3) ein gewisser Formschluß, der ausreicht, um die Tragstangen (1 bzw. 2) am Profilstück (3) zu halten. Die in Formschluß aneinanderliegenden Flächen der Wülste (8, 8′) und der Kammern (6) sind dabei relativ groß. Da dadurch die Flächenpressung verhältnismäßig klein gehalten werden kann, ist es auch möglich,die Tragrohre (1 und 2) aus Aluminium herzustellen. Das mit dem erfindungsgemäßen Bausatz hergestellte Tragwerk kann daher verhältnismäßig leicht ausgebildet sein. Dies ist beispielsweise bei der Herstellung von Messe- und Ausstellungsbauten von Bedeutung, wo die zum Aufbau benötigten Einzelteile vor der Montage und nach einer Demontage jeweils wieder zu anderen Orten transportiert werden müssen. Auch die Handhabung leichter Einzelteile ist einfacher.

Das Profilstück (3) ist, wie Fig. 7 zeigt, an seiner Unterseite durch eine Scheibe (5a) gleichen Durchmessers wie das Profilstück (3) abgeschlossen. Es kann oben durch eine weitere, identisch zur Scheibe (5a) ausgebildete Scheibe (5) abgeschlossen werden, wenn alle Wulste (8 bzw. 8′) der für den Zusammenbau benötigten Tragstangen (1 bzw. 2) im Profilstück eingesetzt sind. Die Scheibe (5) ist zu diesem Zweck in ihrer Mitte mit einer fest angeordneten Schraube (9) versehen, die in ein korrespondierendes Gewinde einer durch das Profilstück (3) verlaufenden Bohrung (14) einschraubbar ist. Die Scheibe (5) - und analog die Scheibe (5a) - ist mit einer Rändelung (15) an ihrem Umfang versehen, so daß sie leicht und schnell von Hand in das Gewinde (10) eingeschraubt werden kann. Eine außerdem zum Ansetzen eines Werkzeuges vorgesehene Vertiefung (16), die auch in der Form einer Inbusöffnung ausgebildet sein kann, ermöglicht schließlich ein festes Zusammenschrauben.

Wie anhand der Fig. 1 und 2 ohne weiteres deutlich wird, kann ausgehend von den dort gezeigten Grundelementen ein Tragwerk gemäß Fig. 9 hergestellt werden, wobei jeweils anschließend an die in der Grundfläche der Pyramide des Grundelementes verlegten Tragstangen (1) und fluchtend zu diesen die Tragstangen (1) einer benachbarten Pyramide verlegt werden können und die Spitzen der beiden benachbarten Pyramiden durch ein Verbindungsstück (17) zusammengefügt werden können, welches wiederum aus einer Tragstange (1) besteht. Aus Gründen der Deutlichkeit wurde hier jedoch anstelle des Bezugszeichens (1) das Bezugszeichen (17) gewählt.

Es ist selbstverständlich auch möglich, die als Grundelemente gemäß Fig. 1 und 2 dienenden Pyramiden in ihrer Grundfläche dadurch zu verstärken, daß zusätzlich noch kürzere Diagonalstreben vorgesehen werden, die in der Draufsicht nach Fig. 2 unter den schräg nach oben verlaufenden Tragstangen (2) liegen und in ihrer Länge der halben Diagonale der quadratischen Grundfläche entsprechen.

Möglich ist es natürlich auch, anstelle der pyramidenförmigen, mit quadratischer Grundfläche versehenen Grundbauelemente andere Formen zu verwirklichen. Die acht rotationssymmetrisch im Profilstück (3) angeordneten Kammern ermöglichen es, bis zu acht Tragstangen in einer senkrecht zu der Achse des Profilstückes (3) verlaufenden Ebene oder auch unter dem Winkel (α) anzuordnen, wobei auch der Winkel (α) variabel gehalten werden kann. Es hat sich allerdings gezeigt, daß ein Bausatz aus den beiden Tragrohren (1 und 2) gemäß den Fig. 3 bis 6 und aus dem Profilstück (3) mit den Scheiben (5, 5a), ggf. noch mit den vorher erwähnten Diagonalverstrebungen ausreicht, um alle in der Regel gewünschten Tragwerksbauformen verwirklichen zu können.

Wie bereits ausgeführt, ist zwischen den Wülsten (8, 8′) und den zugeordneten Kammern (6) jeweils ein gewisses Spiel vorgesehen, das das leichte Einsetzen der Wülste in die Kammern ohne Zuhilfenahme von Werkzeugen ermöglicht. Diese dafür einzuhaltenden Toleranzen führen aber dazu, daß ein Tragwerk, wie es in Fig. 9 gezeigt ist, dann, wenn es an den vier Außenecken jeweils mit Stützsäulen (S) auf dem Boden aufsteht und gegebenenfalls zusätzlich im Sinn des Pfeiles (B) belastet wird, in der Mitte durchhängt. Das kann bei größeren Spannweiten je nach Länge der verwendeten Stäbe und der Anzahl der Verbindungsknoten - im Ausführungsbeispiel neben der Längsrichtung - zu einem erheblichen Durchhängen des Tragwerkes in der Mitte führen. Dieser Durchhang kann mehrere cm betragen und kann unter Umständen auch optisch wahrgenommen werden.

Um einen solchen Durchhang zu vermeiden, können zwei verschiedene Typen von Verbindungsknoten vorgesehen werden, die zwar im Prinzip gleich aufgebaut sind, in den in Fig. 8 gezeigten Massen (A und D) jedoch voneinander abweichen.So werden beispielsweise bei einem Tragwerk nach Fig. 9, - einer nach unten abgestützten Decke - sogenannte Zugverbinder (3˝) und Druckverbinder (3′) vorgesehen, die jeweils im Untergurt des Tragwerkes - Zugverbinder (3˝) - bzw. im Obergurt - Druckverbinder (3′) -eingebaut werden. Wie ohne weiteres klar ist,werden alle Druckverbinder (3′) des Tragwerkes nach Fig. 9 auf Druck, die Zugverbinder (3˝) dagegen auf Zug beansprucht.

Die Ausgestaltung der Zug- und Druckverbinder wird nun so vorgenommen,daß das Maß (D) und das bei gleichem Kammerquerschnitt davon abhängige Maß (A) beim Zugverbinder (3˝) um die Summe der zulässigen Toleranzen zwischen Wülsten (8, 8′) und Kammern (6) kleiner ist als bei einem Druckverbinder (3′). Dadurch werden alle Toleranzen beim Drückverbinder (3′) nach außen, beim Zugverbinder (3˝) dagegen zum Zentrum hin verlegt. Das führt dazu, daß ein toleranzabhängiger Durchhang des Tragwerkes vermieden ist.

Bei einem Beispiel mit einem Verbindungsknoten gemäß Fig. 7 und 8 mit einem Außendurchmesser von etwa 45 mm kann das Maß (D) für den Zugverbinder (3˝) beispielsweise ca. 31,5 mm, beim Druckverbinder dagegen 33,5 mm betragen. Daher wurden Durchmesser für die Kammern (6) von etwa 9 mm vorgesehen. Die gesamten zulässigen Toleranzen liegen hier bei etwa 1 mm pro Verbindungsknoten (Spiel zwischen jedem Wulst und Kammern ca.0,25mm), so daß der Unterschied für das Durchmessermaß (D) von 2 mm entsteht.

Selbstverständlich sind auch andere Maßabweichungen und entsprechend andere Unterschiede im Maß (D) für Druck- und Zugverbinder möglich.

## Patentansprüche

1. Bausatz zur Herstellung von Tragwerken, bestehend aus Tragstangen (1, 2) und mindestens einem Verbindungsknoten (3), der mit mehreren parallel zueinander verlaufenden, einseitig offenen Schlitzen (4) versehen ist, in die stirnseitig an den Tragstangen (1, 2) angebrachte Einhängeköpfe, die breiter als die Schlitze (4) sind, formschlüssig eingreifen und durch eine die freie Seite der Schlitze (4) abdeckende Scheibe (5) gehalten sind, wobei die Schlitze (4) in parallel zu ihnen verlaufende, etwa zylindrische Kammern (6) münden und die Einhängeköpfe (7) als der Länge der Kammern (6) entsprechende, dem Querschnitt der Kammern (6) angepaßte Verdickungen (8) an den flach gequetschten Enden (1a, 2a) der Tragstangen (1, 2) ausgebildet sind, dadurch gekennzeichnet, daß die Toleranzen für die Abmessungen der Verdickungen und dem Querschnitt der Kammern so gewählt sind, damit die Einhängeköpfe leicht in die Kammern einführbar sind und dadurch, daß zwei Arten von Verbindungsknoten, Zugverbinder und Druckverbinder, vorgesehen sind, und daß die Kammern um das aus den Toleranzen resultierende Maß beim Zugverbinder zum Zentrum des Verbindungsknotens, beim Druckverbinder dagegen nach außen verschoben angeordnet sind.

2. Bausatz nach Anspruch 1, dadurch gekennzeichnet, daß die Mittelachsen der zylindrischen Kammern auf einem Durchmesser liegen, der beim Zugverbinder um das aus den zulässigen Toleranzen resultierende Maß gegenüber dem entsprechenden Durchmesser beim Druckverbinder kleiner ist.

3. Bausatz nach Anspruch 1, dadurch gekennzeichnet, daß die Verdickungen als ein etwa zylindrischer Wulst (8) ausgebildet sind.

4. Bausatz nach den Ansprüchen 1 und 2, dadurch gekennzeichnet, daß der Wulst (8) durch Einrollen der freien Enden (1b) der flach gequetschten Rohrenden (1a, 2a) gebildet ist.

5. Bausatz nach den Ansprüchen 1 bis 3, dadurch gekennzeichnet, daß der Wulst (8) unter 90° zu der Achse (1′) der Tragstangen (1) verläuft.

6. Bausatz nach den Ansprüchen 1 bis 3, dadurch gekennzeichnet, daß der Wulst (8′) unter einem von 90° abweichenden Winkel (α) zu der Achse (2′) der Tragstangen (2) verläuft.

7. Bausatz nach Anspruch 1, dadurch gekennzeichnet, daß der Verbindungsknoten (3) als gezogenes und auf Länge abgeschnittenes Profilteil mit durchgehenden Kammern (6) ausgebildet ist und daß die Kammern (6) beidseitig durch auf das Profilteil aufgeschraubte Scheiben (5, 5a) abschließbar sind.

8. Bausatz nach Anspruch 7, dadurch gekennzeichnet, daß mindestens eine der Scheiben (5) als Rändelscheibe mit einer in ihrer Mitte eingesetzten Schraube (9) ausgebildet ist, die in ein zentrales Gewinde (10) an der Stirnseite des Verbindungsknotens (3) eingreift.

9. Bausatz nach Anspruch 7, dadurch gekennzeichnet, daß acht rotationssymmetrisch zur Achse des Profilstückes (3) verlaufende Kammern (6) vorgesehen sind.

## Claims

1. Kit for the production of supporting frameworks, consisting of carrying bars (1, 2) and at least one assemblage joint (3), which is provided with a plurality of slots (4) which are parallel to one another and open on one side, in which engaging heads which are mounted on the carrying bars (1, 2) at the front face, and are wider than the slots (4), engage in a form-locking manner and are retained by means of a plate (5) covering the open side of the slots (4), wherein the slots (4) open into approximately cylindrical chambers (6) that extend parallel thereto and the engaging heads (7) correspond to the length of the chambers (6), and are adapted to the cross-section of the chambers (6) and are formed as thickenings (8), on those ends (1a, 2a) of the carrying bars (1, 2) which have been pressed flat, characterised in that the tolerances for the dimensions of the thickenings and the cross-section of the chambers are selected so that the engaging heads can easily be introduced into the chambers and in that two types of assemblage joints, tension connections and compression connections are thus provided, and in that the chambers are displaced by the amount resulting from the tolerances towards the centre of the assemblage joint in the case of a tension connection, and, conversely, outwards in the case of a compression connection.

2. Kit according to Claim 1, characterised in that the central axes of the cylindrical chambers are located on a diameter, which, in the case of a tension connection is smaller in relation to the corresponding diameter in the case of a compression connection by the amount resulting from the permitted tolerances.

3. Kit according to Claim 1, characterised in that the thickenings are formed as an approximately cylindrical bead (8).

4. Kit according to Claims 1 and 2, characterised in that the bead (8) is formed by rolling the free ends (1b) of those ends of the tubes (1a, 2a) that have been pressed flat.

5. Kit according to Claims 1 to 3, characterised in that the bead (8) extends at 90° to the axis (1′) of the carrying bars (1).

6. Kit according to Claims 1 to 3, characterised in that the bead (8′) extends at an angle (a) which deviates from an angle of 90° to the axis (2′) of the carrying bars (2).

7. Kit according to Claim 1, characterised in that the assemblage joint (3) is formed as a profiled section that has been drawn and longitudinally cut off, and has continuous chambers (6), and in that the chambers (6) may be closed on both sides by means of plates (5, 5a) screwed onto the profiled section.

8. Kit according to Claim 7, characterised in that at least one of the plates (5) is formed as an edged plate with a screw (9) which is located in the centre thereof and engages in a central thread (10) on the front face of the assemblage joint (3).

9. Kit according to Claim 7, characterised in that there are provided eight chambers (6) which are rotationally symmetrical to the axis of the profiled piece (3).

## Revendications

1°) Jeu d'élements de construction pour charpentes de support à partir de barres porteuses (1, 2) et d'au moins un noeud d'assemblage (3) comportant plusieurs encoches parallèles (4) ouvertes vers l'extérieur dans lesquelles viennent s'engrener par interpénétration par la forme des têtes d'accrochage fixées aux extrémités des barres porteuses, plus larges que les encoches et retenues par un disque (5) obturant l'extrémité libre de l'encoche (4), les encoches (4) parallèles entre elles débouchant dans des chambres sensiblement cylindriques (6) de longueur correspondant à celle des têtes d'accrochage (7) tandis que les extrémités des barres porteuses (1, 2) sont munies, sur leurs extrémités (1a, 2a) aplaties par écrasement, de renflements (8) de section adaptée à celle des chambres (6), caractérisé en ce que les tolérances concernant les dimensions des renflements et de la section des chambres sont choisies de manière à permettre d'engager facilement les têtes d'accrochage dans les chambres, deux catégories de noeuds d'assemblage à ressort des liaisons de traction et des liaisons de compression étant prévues, les chambres, par l'effet de leurs cotes résultant des tolérances se trouvant rapprochées du centre du noeud d'assemblage pour les liaisons de traction, et au contraire écartées vers l'extérieur pour les liaisons de compression.

2°) Jeu d'élements de construction selon la revendication 1, caractérisé en ce que les axes des chambres cylindriques sont disposés sur un cercle dont le diamètre pour les liaisons de tension a une valeur inférieure d'une quantité résultant des tolérances admissibles à celle correspondant aux liaisons de compression.

3°) Jeu d'élements de construction selon la revendication 1, caractérisé en ce que les renflements sont constitués par un bourrelet sensiblement cylindrique (8).

4°) Jeu d'élements de construction selon les revendications 1 et 2, caractérisé en ce que le bourrelet (8) est formé par enroulage des extrémités libres (1b) des bouts des tubes (1a, 1b) aplatis par écrasement.

5°) Jeu d'élements de construction selon les revendications 1 à 3, caractérisé en ce que le bourrelet (8) est perpendiculaire à l'axe (1′) des barres porteuses (1).

6°) Jeu d'élements de construction selon les revendications 1 à 3, caractérisé en ce le bourrelet (8′) fait un angle a, différent de 90°, avec l'axe (2′) des barres porteuses (2).

7°) Jeu d'élements de construction selon la revendication 1, caractérisé en ce que le noeud d'assemblage (3) est obtenu, étirage et découpage à la longueur d'un profilé comportant les chambres (6) lesquelles peuvent être obturées à leurs deux extrémités par des disques (5, 5a) fixées au profilé par des vis.

8°) Jeu d'élements de construction selon la revendication 7, caractérisé en ce qu'au moins un des disques (5) à un bord moleté et comporte, insérée en son centre, une vis (9) en prise avec un filetage axial (10) pratiqué au centre de la face frontale du noeud d'assemblage (3).

9°) Jeu d'élements de construction selon la revendication 7, caractérisé en ce que les chambres (6) de la pièce profilée (3) sont au nombre de huit, réparties régulièrement autour de l'axe de la pièce.
